# FASCICULE DE BREVET EUROPEEN

(11) **EP 1 396 429 B1**
(45) Date de publication et mention de la délivrance du brevet: **06.09.2006**
(21) Numéro de dépôt: 03292018.3
(22) Date de dépôt: 12.08.2003
(51) Int. Cl.: B65B 17/02, B65B 55/20, B65D 81/127

(54) **Utilisation d'une colle temporaire pour le conditionnement de pièces dans une boîte d'emballage**
Verwendung eines lösbaren Klebstoffes zum Konditionnieren von Stückgütern in einer Verpackungsschachtel
Use of a temporary glue for packaging goods in a box

(30) Priorité: 27.08.2002 FR 0210610
(43) Date de publication de la demande: 10.03.2004
(73) Titulaire: MVM, 88507 Mirecourt Cedex (FR)
(72) Inventeur: Clerc, François, 54210 Saint Nicolas de Port (FR)
(74) Mandataire: Herrburger, Pierre

(56) Documents cités:
- DE-A- 3 538 119
- DE-A- 4 201 201
- DE-A- 4 232 155
- GB-A- 2 202 361
- US-A- 3 780 929

## Description

La présente invention concerne le conditionnement de pièces telles que des éléments de mobilier en « kit » dans une boîte d'emballage en carton ou en matériau similaire.

Il est souhaitable que de telles boîtes d'emballages aient des dimensions aussi réduites que possible pour immobiliser les pièces qu'elles contiennent et éviter les chocs des pièces entre elles et éventuellement avec la boîte d'emballage de nature à les endommager lors de leur manutention et de leur transport.

Il est cependant inévitable que le volume de ces boîtes d'emballage ne soit pas complètement rempli, et donc qu'il existe à leur partie interne des vides permettant aux pièces de bouger, avec les risques de détérioration qui en résultent.

Pour remédier à cet inconvénient, les spécialistes ont pris l'habitude d'équiper les pièces à conditionner de cales en polystyrène ou autre matériau assimilable ayant pour fonction de les immobiliser dans les boîtes d'emballage pour éviter les chocs lors de leur manutention et de leur transport.

Il s'agit là cependant d'un procédé onéreux compte tenu du prix du polystyrène et en outre du coût de la main d'oeuvre nécessaire, vu que la mise en place des cales ne peut pas être automatisée.

Ce coût se trouve en outre augmenté du fait qu'aucune standardisation tant des boîtes en carton que des cales n'est possible, et qu'il existe donc de très nombreuses références différentes.

On a déjà proposé selon le document DE-A-42 32 155 de remplacer les cales en polystyrène ou matériaux similaires classiques par des cales en carton d'épaisseur suffisante ayant une structure alvéolaire qui sont collées entre elles, sans toutefois obtenir entière satisfaction.

La présente invention a pour objet de remédier à ces inconvénients.

A cet effet, celle-ci propose d'utiliser pour le conditionnement sans cale d'éléments de mobilier en « kilt » dans une boîte d'emballage en carton ou en matériau similaire, une colle temporaire avec laquelle on colle les différents éléments entre eux et éventuellement à la boîte d'emballage par des points.

Selon l'invention, une telle colle temporaire doit être suffisamment adhérente pour maintenir et immobiliser les différents éléments dans la boîte d'emballage au cours des manipulations et du transport, mais parallèlement suffisamment peu tenace pour pouvoir être enlevée par simple traction sur les points de colle et pour que les pièces puissent être séparées facilement.

Selon une caractéristique particulièrement avantageuse de l'invention on peut ainsi mettre en oeuvre une colle thermofusible repositionnable présentant une légère adhésivité permanente du type des colles actuellement utilisées pour le collage d'encarts publicitaires, d'étiquettes ou de cartes, ou encore dans le domaine de l'industrie alimentaire pour fixer à des emballages des sachets renfermant des ingrédients divers (additifs, épices, ...).

Selon une autre caractéristique particulièrement avantageuse de l'invention, on applique les points de colle temporaire de manière automatisée.

L'utilisation conforme à l'invention d'une colle temporaire présente l'avantage d'être particulièrement peu onéreuse compte tenu de cette automatisation, mais également du fait que le coût de la colle mise en oeuvre est réduit, que le nombre de points de colle peut par suite être très important, et en outre que la standardisation des boîtes d'emballage peut ainsi être largement accrue.

Selon une autre caractéristique de l'invention, on applique les points de colle temporaire au moyen de buses de pulvérisation.

Cette application peut avantageusement être effectuée à une température de 120 à 200°C, de préférence de 150 à 170°C.

## Revendications

1. Utilisation pour le conditionnement sans cale d'éléments de mobilier en « kit » dans une boîte d'emballage en carton ou en matériau similaire d'une colle temporaire avec laquelle on colle les différents éléments entre eux et éventuellement à la boîte d'emballage par des points, cette colle temporaire étant suffisamment adhérente pour maintenir et immobiliser les différents éléments dans la boîte d'emballage au cours des manipulations et du transport et parallèlement suffisamment peu tenace pour pouvoir être enlevée par simple traction sur les points de colle et pour que les pièces puissent être séparées facilement.

2. Utilisation selon la revendication 1,
**caractérisée en ce que**
la colle temporaire est une colle thermofusible repositionnable présentant une légère adhésivité permanente.

3. Utilisation selon l'une quelconque des revendications 1 et 2,
**caractérisée en ce que**
l'on applique les points de colle temporaire de manière automatisée.

4. Utilisation selon la revendication 3,
**caractérisée en ce que**
l'on applique les points de colle temporaire au moyen de buses de pulvérisation.

5. Utilisation selon l'une quelconque des revendications 2 à 4,
**caractérisée en ce que**
l'on applique les points de colle temporaire à une température de 120 à 200°C, de préférence de 150 à 170°C.

## Claims

1. Use of a temporary glue for packaging furniture elements in kit form in a packaging box made from cardboard or a similar material without wedges, by means of which the different elements are glued to one another and optionally at various points to the packaging box, this temporary glue being sufficiently adherent to hold and immobilise the different elements in the packaging box during handling and transportation and at the same time having a sufficiently low tenacity to enable it to be removed by simple traction applied to the points of glue to enable the pieces to be separated easily.

2. Use as claimed in claim 1,
**characterised in that**
the temporary glue is a re-positionable, heat-fusible glue with a light permanent adhesivity.

3. Use as claimed in any one of claims 1 and 2,
**characterised in that**
the points of temporary glue are applied on an automated basis.

4. Use as claimed in claim 3,
**characterised in that** the points of temporary glue are applied by means of spray nozzles.

5. Use as claimed in any one of claims 2 to 4,
**characterised in that**
the points of temporary glue are applied at a temperature of 120 to 200°C, preferably 150 to 170°C.

## Patentansprüche

1. Verwendung eines lösbaren Klebstoffes für die auspolsterungsfreie bausatzweise Verpackung von Mobiliarelementen in einer Verpackungsschachtel aus Pappe oder aus ähnlichem Material, mit dem die verschiedenen Elemente untereinander und eventuell an der Verpackungsschachtel durch Punkte geklebt werden, wobei dieser lösbare Klebstoff ausreichend festhaftend ist, um die verschiedenen Elemente während der Handhabungen und des Transports in der Verpackungsschachtel festzuhalten und zu fixieren und gleichzeitig ausreichend wenig zäh ist, um durch einfaches Ziehen an den Klebstoffpunkten abgelöst zu werden und damit die Teile leicht getrennt werden können.

2. Verwendung nach Anspruch 1, **dadurch gekennzeichnet, dass** der lösbare Klebstoff ein wieder anbringbarer thermoschmelzbarer Klebstoff ist, welcher eine leichte dauerhafte Klebfähigkeit aufweist.

3. Verwendung nach einem der Ansprüche 1 und 2, **dadurch gekennzeichnet, dass** die Punkte lösbaren Klebstoffs automatisiert angebracht werden.

4. Verwendung nach Anspruch 3, **dadurch gekennzeichnet, dass** die Punkte lösbaren Klebstoffs mittels Zerstäubungsdüsen angebracht werden.

5. Verwendung nach einem der Ansprüche 2 bis 4, **dadurch gekennzeichnet, dass** die Punkte lösbaren Klebstoffs bei einer Temperatur von 120 bis 200 °C, vorzugsweise von 150 bis 170 °C angebracht werden.
